# EUROPÄISCHE PATENTSCHRIFT

(11) **EP 1 536 923 B1**
(45) Veröffentlichungstag und Bekanntmachung des Hinweises auf die Patenterteilung: **28.05.2008**
(21) Anmeldenummer: 03771062.1
(22) Anmeldetag: 21.07.2003
(51) Int. Cl.: B25B 23/00

(54) **SCHRAUBWERKZEUG MIT AUSTAUSCHBAREM SCHAFT**
SCREWDRIVER WITH REMOVABLE ROD
OUTIL DE VISSAGE A TIGE REMPLACABLE

(30) Priorität: 25.07.2002 DE 10233866
(43) Veröffentlichungstag der Anmeldung: 08.06.2005
(73) Patentinhaber: WERA WERK HERMANN WERNER GMBH & CO., 42349 Wuppertal (DE)
(72) Erfinder: ABEL, Michael, 42477 Radevormwald (DE); MÜLLER, André, 42349 Wuppertal (DE)
(74) Vertreter: Grundmann, Dirk
(86) Internationale Anmeldenummer: PCT/EP2003/007923
(87) Internationale Veröffentlichungsnummer: WO 2004/011198

(56) Entgegenhaltungen:
- CH-A- 171 101
- DE-U- 8 502 308
- DE-U- 29 619 529
- US-A- 5 732 606
- US-A- 6 044 733
- US-A- 6 155 143
- US-A- 6 155 144

## Beschreibung

Die Erfindung betrifft ein Schraubwerkzeug gemäß Gattungsbegriff des Anspruchs 1.

Ein Schraubwerkzeug der eingangs genannten Art ist aus der US 5732606 vorbekannt. In einem Griff steckt ein einseitig offenes Rohr, welches an seinem freien Ende eine Betätigungshülse trägt. Durch Verschieben der Betätigungshülse auf dem Rohr kann ein von einer Kugel gebildetes Fesselungselement in Radialrichtung in einem Fenster des Rohres verlagert werden. Innerhalb des Rohres steckt ein Schaft, dessen freies Ende einen Betätigungsabschnitt aufweist. Dieser besitzt eine Höhlung zum Einstecken eines Bits. Das Fesselungselement hält den Schaft in einer Verwahrstellung. Wird das Fesselungselement durch Verschieben der Betätigungshülse in eine Freigabestellung verlagert, lässt sich der Schaft aus dem Rohr herausziehen. Der Schaft ist flexibel und besitzt an seinem im Rohr steckenden Endabschnitt ebenfalls eine Ringkehle, in die das Fesselungselement bei herausgezogenem Schaft eintreten kann, um den Schaft nicht nur drehfest, sondern auch axialfest gegenüber dem Rohr zu fixieren. Einen gewissen Halt vermittelt auch ein auf dem Endabschnitt sitzender Federring, der beim Herausziehen des Schaftes an der Innenwandung des Rohres vorbei schleift. Das Herausziehen erfordert eine Kraftbeaufschlagung. In der Endphase der Hausverlagerung tritt der Federring in eine Ringkehle der Innenwandung des Rohres. Dieser Anschlag sorgt dafür, dass der Schaft nur durch einen vergrößerten Kraftaufwand aus dem Rohr herausziehbar ist.

Des weiteren sind im Stand der Technik Schraubwerkzeuge mit austauschbaren Klingen bekannt. Der Griff besitzt dort eine zentrale Höhlung, in welche ein Einspannabschnitt der Klinge einschiebbar ist. Höhlungsöffnungsseitig kann dort ein Spannfutter vorgesehen sein, welches radial gegen die Klinge bringbare Spannbacken aufweist, um die Klinge in Achsrichtung gefesselt zu halten. Mittels eines derartigen Futters kann die Klinge in unterschiedlichen Längen verwendet werden. Diese Lösung hat zwar den Vorteil einer stufenlosen Längeneinstellung. Sind die Spannbacken aber mit ungenügend großer Kraft gegen den Schaft gedrückt, so kann der Schaft bei einer entsprechenden Axialbeaufschlagung auf den Griff in den Griff hineinrutschen.

Im Stand der Technik sind ferner Spannfutter bekannt, um Bits zu halten. Spannfutter für Bits zeigen bspw. die DE-U1 85 02 308, DE-U1 201 06 986.5 und die DE-U1 90 00 245.8.

Schraubendreher mit auswechselbaren Klingen sind bekannt aus der DE 44 01 335 C2 sowie aus der DE-U1 90 02 085.

Der Erfindung liegt die Aufgabe zugrunde, das gattungsgemäße Schraubwerkzeug gebrauchsvorteilhaft weiterzubilden.

Gelöst wird die Aufgabe durch die in den Ansprüchen angegebene Erfindung.

Der Anspruch 1 sieht zunächst und im Wesentlichen vor, dass der entnehmbare Schaft auch in eine Verwahrstellung bringbar ist, in welcher ein großer Teil des Schaftes in einem rückwärtigen Teil der Höhlung liegt und dort mittels Haltemitteln gehalten ist, welche Haltemittel lösbar sind, damit der in der Höhlung einliegende Teil des Schaftes bis auf einen dem festen Schaftende zugeordneten Halteabschnitt des Schaftes durch Kraftbeaufschlagung aus der Höhlung gegen einen Anschlag in eine Gebrauchsstellung ausfahren kann, in welcher Gebrauchsstellung der Halteabschnitt vom Futter in Achsrichtung und in Drehrichtung gefesselt ist. Diese Fesselung ist zur Entnahme des Schaftes aufhebbar. Zufolge dieser Ausgestaltung ist das Schraubwerkzeug nicht nur von einer Betriebsstellung in eine Verwahrstellung und umgekehrt teleskopierbar, in welchen beiden Stellungen der Schaft gehalten ist. Der die Schraubarbeitsspitze tragende Schaft ist auch dem Griff entnehmbar und insbesondere austauschbar. In der Verwahrstellung ist das Schraubwerkzeug platzsparend aufbewahrbar. Bevorzugt ist ein dem Griff zugeordnetes, in Lösestellung verlagerbares Betätigungsglied, insbesondere in Form einer Betätigungshülse zum Lösen des Haltemittels vorgesehen. Weiterhin wird vorgeschlagen, dass ein durch eine über die Lösestellung hinausgehende Verlagerung des Betätigungsgliedes außer Wirkung bringbarer Anschlag vorgesehen ist. Bevorzugt ist der Anschlag federbeaufschlagt in Wirkung bringbar. Darüber hinaus erweist es sich als vorteilhaft, dass die Kraft zum Ausfahren des Schaftes bis in die Gebrauchsstellung von einer beim Einschieben des Schaftes in die Verwahrstellung gespannten, sich am Boden der Höhlung abstützenden Feder aufgebracht wird. Dabei ist der Anschlag von mindestens einer in eine Sperrvertiefung des Schaftendes eintretenden Sperrkugel ausgebildet. Vorzugsweise liegt die Sperrkugel in einem Fenster der Höhlungswandung ein und wirkt mit einer in Achsrichtung des Schraubwerkzeuges federbeaufschlagten Verriegelungshülse zusammen. Ferner wird vorgeschlagen, dass die Sperrkugel in der Verwahrstellung und beim Ausfahren des Schaftes in dem Fenster einliegend von einer, insbesondere schrägen Randkante der Verriegelungshülse in Radialrichtung federbeaufschlagt ist. Die Sperrvertiefung kann als Ringkehle ausgebildet sein. Dabei ist die axiale Länge der Ringkehle größer als der Sperrkugeldurchmesser. Als Vorteil hat sich herausgestellt, dass das Haltemittel mindestens eine mit einer Eckaussparung des mehrkantigen Schaftes zusammenwirkende Rastkugel ist. Dabei wird die Rastkugel von einer Schrägflanke einer in Achsrichtung des Schraubwerkzeuges federkraftbeaufschlagten Betätigungshülse beaufschlagt. Eine erfindungswesentliche Ausgestaltung sieht vor, dass die Rastkugel sowohl in der Verwahrstellung als auch in der Gebrauchsstellung durch axiales Verlagern der Betätigungshülse lösbar in eine Eckaussparung des Schaftes einliegt, um den Schaft axial zu fesseln. Eine weitere erfindungswesentliche Ausgestaltung sieht eine rückwärtige Anschlagschulter der Betätigungshülse von die bei Axialverlagerung der Betätigungshülse die Verriegelungshülse von ihrer Verriegelungsstellung in eine ein radiales Ausweichen der Sperrkugel ermöglichende Freigabestellung verschiebt. Bevorzugt ist die Anschlagschulter von einem eine der Betätigungshülse zugeordneten Druckfeder überfangenen Ringabschnitt ausgebildet, in dessen Höhlung in der Freigabestellung die Sperrkugel ausweichen kann. Auch kann vorgesehen sein, dass sich die Verriegelungshülse in der Verriegelungsstellung gegen einen Ringbund abstützt, welcher das Widerlager der Betätigungshülsen-Feder ist. Eine bevorzugte Weiterbildung der Erfindung sieht vor, dass die Griffhöhlung von einem den Schaft aufnehmenden Rohr mit einer Mehrkanthöhlung ausgebildet ist, welches die Fenster für die Sperrkugel und die Rastkugeln ausbildet. Der Durchmesser der Rastkugel ist kleiner als der Durchmesser der Sperrkugel. Der Schaft ist bei außer Wirkung gebrachtem Anschlag aus der Griffhöhlung vollständig herausnehmbar, In einer Variante der Erfindung ist vorgesehen, dass die Betätigungshülse beim Verlagern aus ihrer Verriegelungsstellung nach Erreichen der Freigabestellung der Rastkugel, in welcher der Schaft von der Druckfeder griffauswärts verlagert werden kann, jedoch vor Erreichen der Freigabestellung der Sperrkugel, die den Schaft bei Erreichen seiner auswärts verlagerten Stellung auffängt, gegen einen spürbaren Widerstand tritt. Diese Weiterbildung hat den Vorteil, dass der Betätiger die Betätigungshülse zunächst nur so weit verlagert, dass der Schaft vorverlagert wird. Die Weiterverlagerung in die Freigabestellung der Sperrkugel muss willensbetont erfolgen. Es ist besonders von Vorteil, wenn die Überwindung des Widerstandes hörbar ist. So ist bspw. vorgesehen, dass die Büchse, welche die Höhlung zur Aufnahme des Schaftes ausbildet, eine Ringnut aufweist, in welcher ein Sprengring einliegt. Gegen diesen Sprengring tritt ein nach innen gerichteter Bund der Betätigungshülse. Dadurch entsteht der spürbare Widerstand. Die Nut hat eine derartige Tiefe, dass der Sprengring da hinein ausweichen kann. Er muss also komprimiert werden, wenn der Bund über den Sprengring gehoben werden soll. Dies ist überdies mit einem hörbaren Knacken verbunden. Bei einer weiteren Ausgestaltung der Erfindung ist vorgesehen, dass die Betätigungshülse eine Kulissenführung aufweist. Diese Kulissenführung besteht aus einem Längsschlitz, in dem ein Führungsstift eingreift. Der Längsschlitz besitzt einen stumpfwinkligen Fortsatz, in welchen der Führungsstift eingreift, wenn die Betätigungshülse gedreht wird. Zur Freigabe der Sperrkugel ist eine Drehung der Betätigungshülse erforderlich.

Auch unabhängig von der vorstehend in den Vordergrund gestellten Entnehmbarkeit des Schaftes besitzt die Erfindung des Rastmechanismusses eine eigenständige erfinderische Bedeutung.

Der Schaft ist mit dem Griff in der Gebrauchsstellung drehfest verbunden. In der Verwahrstellung ist eine drehfeste Verbindung zum Schaft nicht erforderlich.

Nachstehend werden Ausführungsbeispiele der Erfindung anhand der Zeichnungen erläutert. Es zeigt:
- Fig. 1: eine perspektivische Darstellung des Griffs des Schraubwerkzeuges mit zuordbarem Schaft;
- Fig. 2: eine Ansicht gegen das Schraubwerkzeug in einer Gebrauchsstellung;
- Fig. 3: die klappfigürliche Draufsicht zur Fig. 2;
- Fig. 4: die klappfigürliche Rückansicht zur Fig. 2;
- Fig. 5: den Schnitt gemäß der Linie V-V in Fig. 2, jedoch in einer gelösten Stellung des Schaftes;
- Fig. 6: den Schnitt gemäß der Linie VI-VI in Fig. 3, jedoch die Stellung gemäß Fig. 5 betreffend;
- Fig. 7: die Folgedarstellung gemäß Fig. 5, jedoch in einer Gebrauchsstellung des Schaftes;
- Fig. 8: die Folgedarstellung gemäß der Fig. 6, jedoch in der Gebrauchsstellung;
- Fig. 9: die Folgedarstellung gemäß Fig. 7, jedoch in einer Verwahrstellung des Schaftes;
- Fig.10: die Folgedarstellung der Fig. 8, jedoch in der Verwahrstellung;
- Fig. 11: den Schnitt gemäß der Linie XI-XI in Fig. 5;
- Fig.12: den Schnitt gemäß der Linie XII-XII in Fig. 7;
- Fig. 13: den Schnitt gemäß der Linie XIII-XIII in Fig. 6;
- Fig.14: den Schnitt gemäß der Linie XIV-XIV in Fig. 8;
- Fig.15: eine Schnittdarstellung eines weiteren Ausführungsbeispiels der Erfindung im Bereich des Futters mit verriegelter Betätigungshülse;
- Fig. 16: das Ausführungsbeispiel gemäß Fig. 15 mit bis in die Freigabestellung der Rastkugel 13 verlagerter Betätigungshülse 6;
- Fig.17: das Ausführungsbeispiel gemäß Fig. 15 mit bis in die Freigabestellung der Sperrkugel verlagerter Betätigungshülse;
- Fig. 18: ein weiteres Ausführungsbeispiel in der Draufsicht;
- Fig.19: eine Schnittdarstellung des Ausführungsbeispiels gemäß Fig.18 bei verriegelter Betätigungshülse;
- Fig. 20: eine Darstellung gemäß Fig.19 mit bis in die Freigabestellung der Rastkugel verlagerter Betätigungshülse und
- Fig. 21: eine Darstellung gemäß Fig. 19 mit bis in die Freigabestellung der Sperrkugel verlagerter Betätigungshülse.

Mit der Ziffer 1 ist ein Schraubwerkzeug bezeichnet, welches sich aus einem Griff 2 und einem mehrkantförmigen Schaft 3 zusammensetzt. Der sechskantförmige Schaft 3 ist in eine axial angeordnete Höhlung 4 des Griffes 2 einsteckbar. Das freie Ende des mehrkantförmigen Schaftes 3 weist einen Betätigungsabschnitt in Form eines Spannfutters 5 auf. Dem Griff 2 ist rückwärtig der Öffnung der Höhlung 4 eine axial verschiebliche Betätigungshülse 6 zugeordnet. Des Weiteren weist der Griff 2 die Form und Gestalt eines Schraubendreherheftes auf.

Die bereits zuvor erwähnte Griffhöhlung 4 wird von einem den Schaft 3 aufnehmenden Rohr 7 ausgebildet. Dabei sitzt das Rohr 7 mit etwa der Hälfte seiner Körperlänge drehfest in einer axial angeordneten Öffnung 8 des Griffes 2, wobei sich die Öffnung 8 weiter griffeinwärts erstreckt. Die Höhlung 4 ist im Einsteckbereich zum Teil als Mehrkanthöhlung 9 ausgeformt. Des Weiteren besitzt das Rohr 7 an seinem freien über den Griff 2 hinausragenden Ende eine durchmessergrößere Angriffsschulter 10. Ferner besitzt das Rohr 7 radial eingebrachte und axial versetzt liegende fensterartige Durchbrüche 11 und 12, wobei drei in einer ersten Ebene liegende Fenster 11 in einem Winkel von 120° zueinander angeordnet sind und die in der rückwärtig versetzten zweiten Ebene liegenden zwei Fenster 12 diametral gegenüberliegend angeordnet sind. Dabei sind in den Fenstern 11 bewegungsgefesselt Rastkugeln 13 und den Fenstern 12 bewegungsgefesselt Sperrkugeln 14 angeordnet. Darüber hinaus sind die Durchmesser der Rastkugeln 13 kleiner bemessen als die Durchmesser der Sperrkugeln 14 (vergl. insbesondere die Darstellungen in den Fig.11 und 13).

Jenseits der Anschlagschulter 10, also griffeinwärts gerichtet, gleitet die axial verschiebliche Betätigungshülse 6 auf einem durchmesserbreiteren Abschnitt 7' des Rohres 7. Der Betätigungshülse 6 ist rückwärtig eine Verriegelungshülse 15 zugeordnet. Selbige Verriegelungshülse 15 gleitet ebenfalls auf dem durchmessergrößeren Abschnitt 7' des Rohres 7. Sowohl die Betätigungshülse 6 als auch die Verriegelungshülse 15 sind durch Federn 16 und 17 in Axialrichtung nach Außen federbelastet. Dabei ist die Feder 16 der Betätigungshülse 6 und die Feder 17 der Verriegelungshülse 15 zugeordnet. Beide Federn 16 und 17 sind ebenfalls auf dem Abschnitt 7' des Rohres 7 axial ausgerichtet angeordnet. Als notwendiges Widerlager für die Federn 16 und 17 dienen zwei Ringbunde 18 und 19, wobei die Ringbunde 18 und 19 jeweils in Umfangsnuten des Rohres 7 radial liegen. Dabei ist der Ringbund 18 der Feder 16 und der Ringbund 19 der Feder 17 zugeordnet. Während sich eine Seite der Feder 17 an der Stirnfläche 15' der Verriegelungshülse 15 abstützt, wird die Feder 16 von einem Ringabschnitt 20 der Betätigungshülse 6 überfangen, welcher Ringabschnitt 20 eine Höhlung 21 ausbildet und wobei sich eine Seite der Feder 16 am Boden der Höhlung 21 abstützt.

Weiterhin ist vorgesehen, dass die Rastkugeln 13 mit der Betätigungshülse 6 und die Sperrkugeln 14 mit der Verriegelungshülse 15 zusammenwirken.

Während die Betätigungshülse 6 nur zum Teil von dem, eine stirnseitig an den Durchmesser der Betätigungshülse 6 zur Wahrung der axialen Verschiebbarkeit angepasste Öffnung 22 aufweisenden Griff 2 überfangen wird, wird die Verriegelungshülse 15 ganz in einer in den Boden der Öffnung 22 eingebrachten axialen, gegenüber der Öffnung 22 durchmesserverringerten Öffnung 23 aufgenommen. Dabei ist die Feder 16 sowie der Ringbund 18 der Öffnung 22 und die Feder 17 sowie der Ringbund 19 der Öffnung 23 des Griffes 2 zugeordnet.

Die Positionierung der Rastkugeln 13 und der Sperrkugeln 14 ist derart, dass sich die Rastkugeln 13 in dem über den Griff 2 hinausragenden Abschnitt des Rohres 7 und die Sperrkugeln 14 sich in dem vom Griff 2 überfangenden Abschnitt des Rohres 7 im Bereich der Stufe zwischen den Öffnungen 22 und 23 befinden.

Der Boden der Öffnung 23 ist von der bereits zuvor erwähnten axial eingebrachten Öffnung 8 durchbrochen. An dem Boden der Öffnung 8 kann die eine Seite einer Feder 24 verklebt oder mit eingespritzt sein. Ferner ist die Feder 24 um einen Zapfen 25 des Griffes 2 gewickelt, welcher Zapfen 25 materialidentisch mit dem Griff 2 ist. Das freie Ende der Feder 24 ragt in die Höhlung 4 ein. Dabei wird die Feder 24 von der Innenwandung 4 des Rohres 7 geführt. Der Durchmesser der Feder 24 ist etwas geringer bemessen als der Durchmesser der Höhlung 4.

Nachstehend wird die Funktionsweise des anhand der Darstellungen in Fig. 5 und 6 näher erläutert

Um das Schraubwerkzeug 1 in eine Gebrauchsstellung zu bringen, muss die Betätigungshülse 6 gegen die Federkraft der Feder 16 griffeinwärts verlagert werden. Einhergehend beaufschlagt die Stirnfläche 20' des Ringabschnittes 20 der Betätigungshülse 6 die Stirnfläche 15" der Verriegelungshülse 15 und veranlasst selbige Verriegelungshülse 15 gegen die Federkraft der Feder 17 griffeinwärts zu wandern.

Durch diese Verlagerung der Betätigungshülse 6 und der Verriegelungshülse 15 in eine Freigabestellung sind nun die Rastkugeln 13 sowie die Sperrkugeln 14 in der Lage, nach radial auswärts zu treten. Dabei wandern die Rastkugeln 13 teilweise durch die Fenster 11 des Rohres 7 und treten anschließend segmentartig in eine Höhlung 27 der Betätigungshülse 6 ein. Die Sperrkugeln 14 wandern ebenfalls teilweise durch die Fenster 12 des Rohres 7 hindurch und treten anschließend segmentartig in die Höhlung 21 des Ringabschnittes 20 der Betätigungshülse 6 ein. Abhängig von der Lage des Schraubwerkzeuges 1 können die Rastkugeln 13 sowie die Sperrkugeln 14 in dieser dargestellten Situation selbsttätig radial auswärts treten.

Um eine Verriegelungsstellung des Schraubwerkzeuges herbeizuführen, stellt sich die Situation ein, wie sie in den Darstellungen der Fig. 7 und 8 dargestellt ist. Hierzu muss der Schaft 3 durch die Mehrkanthöhlung 9 in Einsteckrichtung x in die Höhlung 4 eingesteckt werden. Einhergehend verlagert die Auflaufschräge 3' des Schaftes 3 auch die Rastkugeln 13 sowie die Sperrkugeln 14 radial auswärts. Beim weiteren Einschieben des Schaftes 3 laufen die Rastkugeln 13 und die Sperrkugeln 14 auf der Mantelaußenfläche des Schaftes 3 mit. Der Schaft 3 wird so weit in die Höhlung 4 eingeführt, bis zum Eintauchen der Sperrkugeln 14 in die Ringkehle 31.

Nach Loslassen der Betätigungshülse 6 werden sowohl die Betätigungshülse 6 als auch die Verriegelungshülse 15 durch die vorgespannten Federn 16 und 17 griffauswärts verlagert, wobei die Auswärtsverlagerung der Betätigungshülse 6 durch die Anschlagschulter 10 begrenzt ist. Eine weitere axiale Auswärtsverlagerung der Verriegelungshülse 15 verhindert der Ringbund 18, wobei die Stirnfläche 15" der Verriegelungshülse 15 die Unterseite des Ringbundes 18 beaufschlagt.

Bei der axialen Auswärtsverlagerung der Betätigungshülse 6 und der Verriegelungshülse 15 geschieht folgendes:

Mit einer axial ausgerichteten Schrägflanke 28 beaufschlagt die Betätigungshülse 6 die Rastkugeln 13 und veranlasst selbige, durch die Fenster 11 des Rohres 7 teilweise hindurchzutreten und anschließend in Eckaussparungen 29 des Schaftes 3 einzugreifen. Dabei ist die Positionierung der Eckaussparungen 29 derart gewählt, dass sie quer zur Erstreckungslage des Schaftes 3 angeordnet sind. Die Verriegelungshülse 15 beaufschlagt mit einer radial ausgerichteten schrägen Randkante 30 die Sperrkugeln 14 und veranlasst selbige teilweise durch die Fenster 12 des Rohres 7 hindurchzutreten, um anschließend in eine Ringkehle 31 des Schaftes 3 eingreifen. Dabei ist die axiale Länge der Ringkehle 31 größer als der Sperrkugeldurchmesser. Somit befindet sich das Schraubwerkzeug 1 in einer rastgesicherten Gebrauchsstellung, wobei die Rastkugeln 13 eine Axialsicherung des Schaftes 3 in dem Griff 2 bilden (vergl. insbesondere die Darstellungen in Fig. 7 und 8). Die Sperrkugeln 14 liegen formschlüssig unter der zylindrischen Wandung der Höhlung 26.

Darüber hinaus übernehmen die Rastkugeln 13 die Funktion eines Haltemittels H. Die Sperrkugeln 14 übernehmen die Funktion eines Anschlages A zur Definition der Einschubstellung des Schaftes 3 in der Gebrauchsstellung.

Bezüglich der Funktionsweise der Haltemittel H wird auf die DE-U1 90 00 245 der Anmelderin verwiesen. Demnach fluchtet bei eingesetztem Schaft 3 jede der Eckaussparungen 29 mit einer Rastkugel 13, welche durch die freigegebene Betätigungshülse 6 in Zweipunkt-Anlage tritt zu den prismenartig zueinanderstehenden Flächen der Eckaussparungen 29.

Wie die Darstellungen in Fig. 9 und 10 zeigen, ist es auch möglich, den das Spannfutter 5 aufweisenden Schaft 3 in eine sogenannte Verwahrstellung zu bringen, d. h. dass nahezu die ganze Länge des Schaftes 3 in die Höhlung 4 des Griffes 2 einschiebbar ist. Hierzu muss die Betätigungshülse 6 und die damit korrespondierende Verriegelungshülse 15 griffeinwärts verlagert werden, so dass die Schrägflanke 28 der Betätigungshülse 6 die Rastkugeln 13 freigibt. Einhergehend gibt die Randkante 30 der Verriegelungshülse 15 die Sperrkugeln 14 frei. Wird nun der Schaft 3 entgegen der Federkraft der Feder 24 weiter griffeinwärts verlagert, werden auch die Rastkugeln 13 sowie die Sperrkugeln 14 durch diesen Einschub radial nach außen verdrängt. Dabei stützen sich die Sperrkugeln 14 an den Schrägen 30 ab. Da die Sperrkugeln 14 nicht radial einwärts eintauchen können, sondern am Schaft 3 anliegen, bleibt die Verriegelungshülse 15 in ihrer rückwärtigen Stellung.

Der in den Fig. 7 und 8 erkennbare axiale Abstand, der grundsätzliche eine gewisse Vorverlagerung der Betätigungshülse 6 erlaubt, bevor diese die Verriegelungshülse 15 mitschleppt, ist in der in den Fig. 9 und 10 dargestellten Verwahrstellung größer.

Beim weiteren Verlagern des das Spannfutter 5 aufweisenden Schaftes 3 wird die Feder 24 vorgespannt. Damit der Schaft in dieser Verwahrstellung innerhalb des Griffes 2 gehalten werden kann, besitzt der Schaft 3 weitere axial versetzte Eckaussparungen 29', in welche dann nach dem Erreichen der Verwahrstellung wiederum die Rastkugeln 13 sperrend eintreten. Durch Loslassen der Betätigungshülse 6 ist diese Stellung gesichert, wobei nur die Rastkugeln 13 in den Eckaussparungen 29 des Schaftes 3 eintreten. Die den Anschlag A ausformenden Sperrkugeln 14 stützen sich lediglich auf den Außenflächen des mehrkantförmigen Schaftes ab (vergl. insbesondere die Darstellung in der Fig. 10). In der Verwahrstellung wird die Sperrkugel 14 von der schrägen Randkante 30 der Verriegelungshülse 15 gegen den Schaft gedrückt. Dies bewirkt ein gewisses Reibmoment.

Wird ausgehend von der in den Fig. 9 und 10 dargestellten Verwahrstellung die Betätigungshülse 6 geringfügig griffeinwärts verlagert, so tritt die Höhlung 27 über die Rastkugeln 13, so dass die Rastkugeln 13 radial aus den ihnen zugeordneten Eckaussparungen 29' austreten können. Die rückwärtige Randkante 20' der Betätigungshülse 6 braucht in dieser Zwischenstellung noch nicht an die Randkante 30 der Verriegelungshülse 15 angestoßen haben. Ist die Kraft der Feder 24 größer, als die oben beschriebene Reibkraft der Sperrkugel 14 auf den Schaft 3, so wird der Schaft 3 aus der Höhlung 8 allein durch die Kraft der Feder 24 herausbefördert. Die Verriegelungshülse 15 rückwärtig belastende Feder 17 sorgt dafür, dass die Sperrkugel 14 in die Ringkehle 31 eintreten kann, wenn diese unter der Sperrkugel 14 liegt. Dadurch wird die Auswärtsbewegung des Schaftes 3 gestoppt. Beim Wiederloslassen der Betätigungshülse tritt die Rastkugel 13 in die Eckaussparung 29 ein, so dass die in den Fig. 7 und 8 dargestellte Gebrauchsstellung erreicht ist.

Sollte, was nicht erwünscht ist, die Reibkraft, die die Sperrkugel 14 auf den Schaft 3 ausübt, größer sein, als die Kraft der Feder 24, so kann die Sperrkugel 14 gleichwohl ihre Anschlagfunktion erfüllen, wenn der Schaft 3 schwerkraftunterstützt oder durch Zug am Spannfutter 5 aus der Höhlung 4 herausbefördert wird.

Ist eine vollständige Entnahme des das Spannfutter aufweisenden Schaftes 3 gewünscht, müssen die Betätigungshülse 6 und die damit korrespondierende Verriegelungshülse 15 griffeinwärts verlagert werden. Dadurch kann die Feder 24 ihre vorgespannte Kraft entfalten, so dass der Schaft 3 griffauswärts verlagert wird. Dabei werden einhergehend auch die Rastkugeln 13 sowie die Sperrkugeln 14 radial nach außen verdrängt, so dass sie wiederum in den Höhlungen 27 der Betätigungshülse 6 und 21 des Ringabschnittes 20 eintreten können. Somit kann der das Spannfutter aufweisende Schaft 3 von dem Griff 2 getrennt werden, um gegebenenfalls einen, einen anderen Betätigungsabschnitt aufweisenden Schaft 3 einzustecken.

Es wird als besonders vorteilhaft angesehen, dass der Schaft 3 an seinem Ende eine Ringkehle 31 aufweist, die einen derartigen Abstand vom Stirnende des Schaftes 3 besitzt, dass der sechskantförmige Schaft in ein normiertes Futter eines Elektroschraubers oder dergleichen eingesteckt werden kann. Ein solches Futter kann bspw. so gestaltet sein, wie es von der DE 199 32 369.0 beschrieben wird.

Das erfindungsgemäße Werkzeug ist somit in der Lage, mit einem Maschinenschrauber verwendet zu werden und gleichzeitig mit einem handbetätigbaren Griff angetrieben zu werden. Bei der Verwendung als Handschraubendreher erweist es sich als vorteilhaft, dass der Griff die Funktion einer Aufbewahrungskammer ausübt, in welche der Schaft einsteckbar ist. Durch das Herausschnappen des Schaftes aus der Höhlung des Griffes kann ein praxisgerechter Schraubendreher mit entsprechend langer Klinge hergestellt werden.

Bei den in den Fig. 15 bis 21 dargestellten Ausführungsbeispielen kann die Betätigungshülse 6 zunächst bis in eine Freigabestellung für die Rastkugel 13 verlagert werden. In dieser Freigabestellung kann der in der Verwahrstellung liegende Schaft 3 bis in die Gebrauchsstellung vorverlagert werden. Dies erfolgt mittels der Druckfeder 24. In dieser Stellung befindet sich die Sperrkugel 15 noch unter Beaufschlagung der ihr zugehörigen Verriegelungshülse 15. Die Sperrkugel 14 rastet somit bei Erreichen der Gebrauchsstellung in die ihr zugeordnete Ringkehle 31 des Schaftes 3 ein.

In den beiden Ausführungsbeispielen kann diese Stellung der Betätigungshülse nur durch Überwinden eines Widerstandes überfahren werden. Bei dem in den Fig. 15 bis 17 dargestellten Ausführungsbeispiel wird der Widerstand von einem radial einwärts gerichteten Bund 34 der Betätigungshülse 6 ausgebildet, der gegen einen radial vorstehenden Abschnitt eines in eine Ringnut 33 einliegenden Sprengrings 32 stößt. Bei diesem Ausführungsbeispiel ist die Betätigungshülse 6 zweiteilig. Sie besteht aus einem rohrförmigen Kern 6 und einem auf dem Kern 6 aufgebrachten, aus Kunststoff bestehenden Betätigungsabschnitt 6'. Der Bund 34 ist dem Kern 6 zugeordnet.

Die Ringnut 33 ist dem mit der Bezugsziffer 7 bezeichneten Rohr zugeordnet. In dieser Ringnut liegt mit radialem Spiel der aus Federstahl bestehende Sprengring 32 ein. Die Ringnut 33 ist so tief, dass der Ring 32 dort vollständig eintauchen kann, wenn er von der Randkante des Bundes 34 beaufschlagt wird. Dies erfolgt mit einem hörbaren Knacken. Dann ist die in Fig. 16 dargestellte Betriebsstellung erreichbar, in welcher die Betätigungshülse 6 die Verriegelungshülse 15 derart rückverlagert hat, dass die Sperrkugel 14 aus der Ringkehle 31 heraustreten kann.

Bei dem in den Fig. 18 bis 20 dargestellten Ausführungsbeispiel stößt die Betätigungshülse 6 beim Verlagern aus der Verriegelungsstellung ebenfalls vor Erreichen der Freigabestellung der Sperrkugel 14 gegen einen Widerstand. Bei diesem Ausführungsbeispiel ragt in eine der Betätigungshülse 6 zugeordnete Kulissenführung 35 ein Führungsstift 36, der fest mit dem Griff verbunden ist. Die Kulissenführung 35 besitzt einen in Achsrichtung verlaufenden Schlitzabschnitt 35' und einen sich daran stumpfwinklig anschließenden Abschnitt 35". Der Führungsstift 36 gleitet bei der Verlagerung der Betätigungshülse von der Verriegelungsstellung bis in die Freigabestellung der Rastkugel 13 in dem axialen Schlitzabschnitt 35'. Durch anschließende Verdrehung der Betätigungshülse wandert der Führungsstift 36 in dem stumpfwinkligen Abschnitt 35' der Kulissenführung 35. Dies hat zur Folge, dass die Betätigungshülse 6 weiter griffeinwärts verlagert wird, bis sie die Verriegelungshülse 15 in die Freigabestellung der Sperrkugel 14 verlagert.

## Patentansprüche

1. Schraubwerkzeug (1) mit einem Griff (2) und einem in einer zur Stirnseite des Griffs (2) hin offenen Höhlung (4) entnehmbar aufgenommenen Schaft (3), der an seinem freien Ende einen Betätigungsabschnitt (5) aufweist, wobei der Schaft (3) mit einem dem Griff (2) zugeordneten Fesselungselement (14) in einer Gebrauchsstellung am Griff drehfest und in Axialrichtung unverschieblich gefesselt ist, welches Fesselungselement (14) durch Verlagern eines Betätigungsgliedes (6) in eine Entnahmestellung verlagerbar ist, um den Schaft (3) aus dem Griff (2) zu entnehmen, wobei in einer Verwahrstellung ein großer Teil des Schaftes (3) in der Höhlung (4) liegt und dort lösbar gehalten ist, wobei der Schaft in der Verwahrstellung mittels vom Fesselungselement (14) verschiedenen, lösbaren Haltemitteln (H) gehalten ist, wobei der in der Höhlung (4) einliegende Teil des Schaftes (3) beim Lösen der Haltemittel (H) bis auf einen dem festen Schaftende zugeordneten Halteabschnitt des Schaftes (3) durch Kraftbeaufschlagung aus der Höhlung (4) gegen einen vom Fesselungselement (14) gebildeten Anschlag (A) in die Gebrauchsstellung ausfahren kann, **dadurch gekennzeichnet, dass** das dem Griff (2) zugeordnete Betätigungsglied (6) in eine Lösestellung zum Lösen des Haltemittels (H) verlagerbar ist und insbesondere die Form einer Hülse (6) aufweist.

2. Schraubwerkzeug nach Anspruch 1, **dadurch gekennzeichnet, dass** das dem Griff (2) zugeordnete Betätigungsglied die Form einer Hülse (6) aufweist.

3. Schraubwerkzeug nach einem der vorhergehenden Ansprüche, **dadurch gekennzeichnet, dass** der Anschlag (A) vom Fesselungselement (14) gebildet ist, das durch eine über die Lösestellung hinausgehende Verlagerung des Betätigungsgliedes (6) in die Entnahmestellung bringbar ist.

4. Schraubwerkzeug nach einem der vorhergehenden Ansprüche, **dadurch gekennzeichnet, dass** der Anschlag (A) federbeaufschlagt in seine Fesselungsstellung bringbar ist.

5. Schraubwerkzeug nach einem der vorhergehenden Ansprüche, **dadurch gekennzeichnet, dass** die Kraft zum Ausfahren des Schaftes (3) bis in die Gebrauchsstellung von einer beim Einschieben des Schaftes (3) in die Verwahrstellung gespannten, sich am Boden der Höhlung (4) abstützenden Feder (24) aufgebracht wird.

6. Schraubwerkzeug nach einem der vorhergehenden Ansprüche, **dadurch gekennzeichnet, dass** der Anschlag (A) bzw. das Fesselungselement (14) von mindestens einer in eine Sperrvertiefung des Schaftendes eintretenden Sperrkugel (14) ausgebildet ist.

7. Schraubwerkzeug nach Anspruch 6, **dadurch gekennzeichnet, dass** die Sperrkugel (14) in einem Fenster (12) der Höhlungswandung einliegt und mit einer in Achsrichtung federbeaufschlagten Verriegelungshülse (15) zusammenwirkt.

8. Schraubwerkzeug nach Anspruch 7, **dadurch gekennzeichnet, dass** die Sperrkugel (14) in der Verwahrstellung und beim Ausfahren des Schaftes (3) in dem Fenster (12) einliegend von einer, insbesondere schrägen Randkante (30) der Verriegelungshülse (15) in Radialrichtung federbeaufschlagt ist.

9. Schraubwerkzeug nach einem der vorhergehenden Ansprüche, **dadurch gekennzeichnet, dass** die Sperrvertiefung eine Ringkehle (31) ist mit einer axialen Länge, die größer ist als der Sperrkugeldurchmesser.

10. Schraubwerkzeug nach einem der vorhergehenden Ansprüche, **dadurch gekennzeichnet, dass** das Haltemittel (H) mindestens eine mit einer Eckaussparung (29) des mehrkantigen Schaftes (3) zusammenwirkende Rastkugel (13) ist.

11. Schraubwerkzeug nach Anspruche 10, **dadurch gekennzeichnet, dass** die Rastkugel (13) von einer Schrägflanke (28) einer in Achsrichtung federkraftbeaufschlagten Betätigungshülse (6) beaufschlagt ist.

12. Schraubwerkzeug nach den Ansprüche 10 oder 11, **dadurch gekennzeichnet, dass** die Rastkugel (13) sowohl in der Verwahrstellung als auch in der Gebrauchsstellung durch axiales Verlagern der Betätigungshülse (6) lösbar in eine Eckeinsparung (29) des Schaftes (3) einliegt, um den Schaft (3) axial zu fesseln.

13. Schraubwerkzeug nach einem der vorhergehenden Ansprüche, **gekennzeichnet durch** eine rückwärtige Anschlagschulter (20') der Betätigungshülse (6), die bei Axialverlagerung der Betätigungshülse (6) die Verriegelungshülse (15) von ihrer Verriegelungsstellung in eine ein radiales Ausweichen der Sperrkugel (14) ermöglichende Freigabestellung verschiebt.

14. Schraubwerkzeug nach Anspruch 13, **dadurch gekennzeichnet, dass** die Anschlagschulter (20') von einem eine der Betätigungshülse (6) zugeordneten Druckfeder (16) überfangenen Ringabschnitt (20) ausgebildet ist, in dessen Höhlung (21) in der Freigabestellung die Sperrkugel (14) ausweichen kann.

15. Schraubwerkzeug nach einem der vorhergehenden Ansprüche, **dadurch gekennzeichnet, dass** sich die Verriegelungshülse (15) in der Verriegelungsstellung gegen einen Ringbund (18) abstützt, welcher das Widerlager der Betätigungshülsen-Feder (16) ist.

16. Schraubwerkzeug nach einem der vorhergehenden Ansprüche, **dadurch gekennzeichnet, dass** die Griffhöhlung (4) von einem den Schaft (3) aufnehmenden Rohr (7) mit einer Mehrkanthöhlung (9) ausgebildet ist, welches die Fenster (11, 12) für die Sperrkugel (14) und die Rastkugel (13) ausbildet.

17. Schraubwerkzeug nach einem der vorhergehenden Ansprüche, **dadurch gekennzeichnet, dass** der Durchmesser der Rastkugel (13) kleiner ist als der Durchmesser der Sperrkugel (14).

18. Schraubwerkzeug nach einem der vorhergehenden Ansprüche, **dadurch gekennzeichnet, dass** der Schaft (3) bei außer Wirkung gebrachtem Anschlag (A) aus der Griffhöhlung (4) vollständig herausnehmbar ist.

19. Schraubwerkzeug nach einem der vorhergehenden Ansprüche, **dadurch gekennzeichnet, dass** die Betätigungshülse (6) beim Verlagern aus ihrer Verriegelungsstellung nach Erreichen der Freigabestellung der Rastkugel (13), jedoch vor Erreichen der Freigabestellung der Sperrkugel (14) gegen einen spürbaren Widerstand tritt.

20. Schraubwerkzeug nach Anspruch 19, **dadurch gekennzeichnet, dass** die Überwindung des Widerstandes hörbar ist.

21. Schraubwerkzeug nach den Ansprüchen 19 oder 20, **dadurch gekennzeichnet, dass** der Widerstand von einem gegen einen in eine Nut (33) der die Höhlung (4) bildenden Büchse (7) liegenden Sprengring (32) tretenden Bund (34) der Betätigungshülse (6) gebildet ist.

22. Schraubwerkzeug nach einem der Ansprüche 19 bis 21, **dadurch gekennzeichnet, dass** zur Überwindung des Widerstandes die Betätigungshülse (6) zu drehen ist.

23. Schraubwerkzeug nach einem der vorhergehenden Ansprüche, **dadurch gekennzeichnet, dass** die die Höhlung (4) bildende Büchse (7) eine Kulisse (35) ausbildet, in welche ein grifffester Stift (36) eingreift.

## Claims

1. Screwing tool (1) having a grip (2) and a shank (3), which is received removably in a cavity (4) open towards the end of the grip (2) and which at its free end has an actuating portion (5), the shank (3) being retained in a position of use such that it is fixed in terms of rotation on the grip and cannot slide in the axial direction, by means of a retaining element (14) associated with the grip (2), which retaining element (14) can be displaced into a removal position by displacement of an actuating member (6) in order for the shank (3) to be removed from the grip (2), a large part of the shank (3) being located, in a stored position, in the cavity (4) and being held there releasably, the shank, in the stored position, being held by means of releasable holding means (H) that are different from the retaining element (14), it being possible, during release of the holding means (H), for that part of the shank (3) which is located in the cavity (4), apart from a holding portion of the shank (3) associated with the fixed shank end, to be moved out of the cavity (4) into the position of use onto a stop (A) formed by the retaining element (14) by the application of force, **characterized in that** the actuating member (6) associated with the grip (2) can be displaced into a release position in order for the holding means (H) to be released, and in particular takes the form of a sleeve (6).

2. Screwing tool according to Claim 1, **characterized in that** the actuating member associated with the grip (2) takes the form of a sleeve (6).

3. Screwing tool according to one of the preceding claims, **characterized in that** the stop (A) is formed by the retaining element (14), which can be moved into the removal position by displacement of the actuating member (6) to beyond the release position.

4. Screwing tool according to one of the preceding claims, **characterized in that** the stop (A) can be moved into its retaining position under spring loading.

5. Screwing tool according to one of the preceding claims, **characterized in that** the force required to extend the shank (3) into the position of use is applied by a spring (24), which is loaded as the shank (3) moves into the storage position and is supported against the base of the cavity (4).

6. Screwing tool according to one of the preceding claims, **characterized in that** the stop (A) or the retaining element (14) is formed by at least one blocking ball (14) which enters a blocking recess at the shank end.

7. Screwing tool according to Claim 6, **characterized in that** the blocking ball (14) is located in a window (12) in the cavity wall and interacts with a locking sleeve (15) which is spring-loaded in the axial direction.

8. Screwing tool according to Claim 7, **characterized in that** the blocking ball (14), which is located in the window (12) in the stored position and, while the shank (3) is being extended, is spring-loaded in the radial direction by a boundary edge (30), in particular an inclined boundary edge, of the locking sleeve (15).

9. Screwing tool according to one of the preceding claims, **characterized in that** the blocking recess is an annular neck (31) with an axial length which is greater than the diameter of the blocking ball.

10. Screwing tool according to one of the preceding claims, **characterized in that** the holding means (H) is at least one latching ball (13) which interacts with a corner cutout (29) of the polygonal shank (3).

11. Screwing tool according to Claim 10, **characterized in that** the latching ball (13) is acted on by an oblique flank (28) of an actuating sleeve (6) which is spring-loaded in the axial direction.

12. Screwing tool according to Claims 10 or 11, **characterized in that** the latching ball (13), both in the stored position and in the position of use, is located in a corner clearance (29) of the shank (3), such that it can be released by axial displacement of the actuating sleeve (6), in order to axially retain the shank (3).

13. Screwing tool according to one of the preceding claims, **characterized by** a rear stop shoulder (20') of the actuating sleeve (6) which, during axial displacement of the actuating sleeve (6), slides the locking sleeve (15) from its locking position into a release position which allows the blocking ball (14) to be displaced in the radial direction.

14. Screwing tool according to Claim 13, **characterized in that** the stop shoulder (20') is formed by an annular portion (20) which has a compression spring (16) associated with the actuating sleeve (6) engaging over it and into the cavity (21) of which the blocking ball (14) can be displaced in the release position.

15. Screwing tool according to one of the preceding claims, **characterized in that** the locking sleeve (15), in the locking position, is supported against an annular collar (18) which is the abutment for the actuating sleeve spring (16).

16. Screwing tool according to one of the preceding claims, **characterized in that** the grip cavity (4) is defined by a tube (7) which receives the shank (3) and has a polygonal cavity (9) that provides the windows (11, 12) for the blocking ball (14) and the latching ball (13).

17. Screwing tool according to one of the preceding claims, **characterized in that** the diameter of the latching ball (13) is smaller than the diameter of the blocking ball (14).

18. Screwing tool according to one of the preceding claims, **characterized in that** the shank (3) can be completely removed from the grip cavity (4) when the stop (A) has been deactivated.

19. Screwing tool according to one of the preceding claims, **characterized in that** the actuating sleeve (6), as it is being displaced out of its locking position, encounters a perceptible resistance after it has reached the release position of the latching ball (13) but before it has reached the release position of the blocking ball (14).

20. Screwing tool according to Claim 19, **characterized in that** the overcoming of the resistance is audible.

21. Screwing tool according to Claims 19 or 20, **characterized in that** the resistance is provided by a collar (34) of the actuating sleeve (6), which collar moves onto a circlip (32) located in a groove (33) in the bush (7) which defines the cavity (4).

22. Screwing tool according to one of Claims 19 to 21, **characterized in that** the actuating sleeve (6) has to be rotated in order to overcome the resistance.

23. Screwing tool according to one of the preceding claims, **characterized in that** the bush (7) which defines the cavity (4) forms a connecting link (35) in which a pin (36) fixed to the grip engages.

## Revendications

1. Outil de vissage (1) avec un manche (2) et une tige (3) accueillie, de façon à permettre un retrait, dans une cavité (4) ouverte vers le côté frontal du manche (2), tige présentant, à son extrémité libre, un tronçon d'actionnement (5), la tige (3) étant assujettie en rotation sur le manche, en une position d'utilisation, à un élément de mise en contention (14) associé au manche (2) et étant mise en contention de façon indéplaçable en direction axiale, lequel élément de mise en contention (14) est déplaçable en une position de retrait par un déplacement d'un organe d'actionnement (6), pour retirer la tige (3) hors du manche (2), une grande partie du manche (3) dans une position de stockage étant située dans la cavité (4) et y étant maintenue détachable, la tige étant maintenue à la position de stockage à l'aide de moyens de maintien (H) détachables différents de l'élément de mise en contention (14), la partie insérée dans la cavité (4) de la tige (3) pouvant être sortie de la cavité (4) dans la position d'utilisation contre une butée (A) formée par l'élément de mise en contention (14), par sollicitation d'une force, lors du détachement des moyens de maintien (H) jusqu'à un tronçon de maintien de la tige (3) associé à l'extrémité de tige fixe, **caractérisé en ce que** l'organe d'actionnement (6) associé au manche (2), en une position de détachement, est déplaçable pour détacher le moyen de maintien (H) et, en particulier, présente la forme d'une douille (6).

2. Outil de vissage selon la revendication 1, **caractérisé en ce que** l'organe d'actionnement associé au manche (2) présente la forme d'une douille (6).

3. Outil de vissage selon l'une des revendications précédentes, **caractérisé en ce que** la butée (A) est formée par l'élément de mise en contention (14), qui, par un déplacement ressortant de l'organe d'actionnement (6), passant par la position de détachement, est susceptible d'être placé dans la position de retrait.

4. Outil de vissage selon l'une des revendications précédentes, **caractérisé en ce que** la butée (A) est susceptible d'être placée à sa position de mise en contention en étant sollicitée élastiquement.

5. Outil de vissage selon l'une des revendications précédentes, **caractérisé en ce que** la force, pour le déploiement de la tige (3) jusqu'à la position d'utilisation, est appliquée par un ressort (24) tendu à la position de stockage lors de l'insertion de la tige (3) et prenant appui au fond de la cavité (4).

6. Outil de vissage selon l'une des revendications précédentes, **caractérisé en ce que** la butée (A) ou l'élément de mise en contention (14) est formé(e) par au moins une bille de blocage (14), pénétrant dans un creusement de blocage de l'extrémité de tige.

7. Outil de vissage selon la revendication 6, **caractérisé en ce que** la bille de blocage (14) s'insère dans une fenêtre (12) de la paroi de cavité et coopère avec une douille de verrouillage (15) sollicitée élastiquement en direction axiale.

8. Outil de vissage selon la revendication 7, **caractérisé en ce que** la bille de blocage (14), à la position de stockage et lors du déploiement de la tige (3) en s'insérant dans la fenêtre (12), est sollicitée élastiquement en direction radiale, par une arête de bordure (30), en particulier oblique, de la douille de verrouillage (15).

9. Outil de vissage selon l'une des revendications précédentes, **caractérisé en ce que** le creusement de blocage est une gorge annulaire (31), d'une longueur axiale supérieure au diamètre de la bille de blocage.

10. Outil de vissage selon l'une des revendications précédentes, **caractérisé en ce que** le moyen de maintien (H) est au moins une bille d'encliquetage (13), coopérant avec un évidement d'angle (29) de la tige (3) polygonale.

11. Outil de vissage selon la revendication 10, **caractérisé en ce que** la bille d'encliquetage (13) est sollicitée par un flanc oblique (28) d'une douille d'actionnement (6) sollicitée par une force élastique dans la direction axiale.

12. Outil de vissage selon la revendication 10 ou 11, **caractérisé en ce que** la bille d'encliquetage (13), tant à la position de stockage qu'également à la position d'utilisation, s'insère de façon détachable dans un évidement d'angle (29) de la tige (3) par déplacement axial de la douille d'actionnement (6), pour mettre la tige (3) axialement en contention.

13. Outil de vissage selon l'une des revendications précédentes, **caractérisé par** un épaulement de butée (20') arrière de la douille d'actionnement (6), qui, lors d'un déplacement axial de la douille d'actionnement (6), déplace la douille de verrouillage (15), de sa position de verrouillage à une position de libération, permettant un échappement radial de la bille de blocage (14).

14. Outil de vissage selon la revendication 13, **caractérisé en ce que** l'épaulement de butée (20') est réalisé par un tronçon annulaire (20) entourant un ressort de compression (16) associé à la douille d'actionnement (6), dans la cavité (21) duquel, à la position de libération, la bille de blocage (14) peut s'échapper.

15. Outil de vissage selon l'une des revendications précédentes, **caractérisé en ce que** la douille de verrouillage (15), à la position de verrouillage, prend appui contre une collerette annulaire (18), qui est le contre-appui du ressort de douille d'actionnement (16).

16. Outil de vissage selon l'une des revendications précédentes, **caractérisé en ce que** la cavité de manche (4) est réalisée par un tube (7) recevant la tige (3) et comprenant une cavité polygonale (9), qui constitue la fenêtre (11, 12) pour la bille de blocage (14) et la bille d'encliquetage (13).

17. Outil de vissage selon l'une des revendications précédentes, **caractérisé en ce que** le diamètre de la bille d'encliquetage (13) est plus petit que le diamètre de la bille de blocage (14).

18. Outil de vissage selon l'une des revendications précédentes, **caractérisé en ce que** la tige (3) est susceptible d'être extraite entièrement hors de la cavité de manche (4), lorsque la butée (A) est mise hors d'action.

19. Outil de vissage selon l'une des revendications précédentes, **caractérisé en ce que** la douille d'actionnement (6), lors du déplacement de sa position de verrouillage après atteinte de la position de libération de la bille d'encliquetage (13), cependant avant l'atteinte de la position de libération de la bille de blocage (14), vient subir une résistance décelable.

20. Outil de vissage selon la revendication 19, **caractérisé en ce que** le dépassement de la résistance est audible.

21. Outil de vissage selon les revendications 19 ou 20, **caractérisé en ce que** la résistance est formée par une collerette (34) de la douille d'actionnement (6), venant se placer contre un circlip (32), placé dans une gorge (33) de la douille (7) formant la cavité (4).

22. Outil de vissage selon l'une des revendications 19 à 21, **caractérisé en ce que** la douille d'actionnement (6) doit être tournée pour surmonter la résistance.

23. Outil de vissage selon l'une des revendications précédentes, **caractérisé en ce que** la douille (7) formant la cavité (4) constitue une coulisse (35), dans laquelle s'engage une cheville (36) fixée au manche.
